# EUROPÄISCHE PATENTSCHRIFT

(11) **EP 1 741 847 B1**
(45) Veröffentlichungstag und Bekanntmachung des Hinweises auf die Patenterteilung: **24.08.2011**
(21) Anmeldenummer: 06011152.3
(22) Anmeldetag: 31.05.2006
(51) Int. Cl.: E04B 2/08, E02D 29/02, E04C 1/39

(54) **Mauerstein, insbesondere aus Beton, mit formschlüssig zusammenwirkender Erhebung und Ausnehmung**
Building block, especially of concrete, with formfitting projection and groove
Bloc de construction, notamment en beton, avec rainure et languette emboîtable

(30) Priorität: 29.06.2005 DE 102005030703
(43) Veröffentlichungstag der Anmeldung: 10.01.2007
(73) Patentinhaber: KRONIMUS AG, 76473 Iffezheim (DE)
(72) Erfinder: Kronimus, Martin, 76473 Iffezheim (DE)
(74) Vertreter: Otten, Herbert

(56) Entgegenhaltungen:
- EP-A- 1 288 385
- DE-A1- 19 542 354
- DE-U1- 9 015 196
- US-A- 1 639 063

## Beschreibung

Die Erfindung betrifft einen Mauerstein, insbesondere aus Beton gemäß dem Oberbegriff des Anspruchs 1 und eine derartige Mauersteine umfassende Mauer.

Aus der DE 90 15 196 U1 ist ein Formstein aus Beton mit einer Oberseite und einer Unterseite bekannt, welcher an der Oberseite eine Erhebung aufweist, die durch zwei beabstandete Noppen gebildet ist, und welcher an der Unterseite eine in eine Längsrichtung des Mauersteins verlaufende als Nut ausgebildete Ausnehmung aufweist, wobei aufeinanderliegende Mauersteine formschlüssig zusammenwirken. Nachteilig an einem derartigen Mauerstein ist die Tatsache, dass die Noppen aus einer unteren Mauersteinlage einen in einer oberen Mauersteinlage liegenden Mauerstein fixieren und hierbei dessen Ausrichtung definieren. Dies ist insbesondere beim Aufbau von Mauern mit sich änderndem Mauerradius nachteilig.

Der Erfindung liegt die Aufgabe zugrunde, einen Mauerstein bzw. eine derartige Mauersteine umfassende Mauer zu entwickeln, welcher bzw. welche eine individuelle Ausrichtung des einzelnen Mauersteins zu einem oder mehreren unter diesem befindlichen Mauersteinen erlaubt.

Diese Aufgabe wird durch die kennzeichnenden Merkmale der Ansprüche 1 und 10 gelöst. In den Unteransprüchen sind vorteilhafte und zweckmäßige Weiterbildungen angegeben.

Der erfindungsgemäße Mauerstein weist an einer Oberseite eine Erhebung auf, welche durch einen einzelnen rotationssymmetrischen Vorsprung gebildet ist. Hierdurch ist es möglich die Ausrichtung eines Mauersteins zu einem oder mehreren unter diesem liegenden Mauersteinen prinzipiell frei zu wählen, das heiß der Mauerstein ist um eine durch einen Vorsprung eines darunter liegenden Mauersteins verlaufende Hochsachse frei drehbar. Somit ist es möglich, Mauern mit einem Kurvenverlauf bzw. Mauern mit wechselndem Radius aufzubauen, da die Ausrichtung der Mauersteine in kleinen Schritten verändert werden kann. Kern der Erfindung ist somit ein Mauerstein, welcher formschlüssig auf einer Mauersteinlage ruht und auf dieser nicht nur frei verschiebbar ist, sondern zu dieser auch frei drehbar ist. Somit erlaubt der erfindungsgemäße Mauerstein den Aufbau einer Mauer, bei welcher die einzelnen Mauersteine zur Erhöhung der Stabilität der Mauer miteinander verbunden sind, aber für das Versetzten der einzelnen Mauersteine trotzdem größtmögliche Freiheitsgrade zulassen.

Die Erfindung sieht weiterhin vor, den Vorsprung auf der Oberseite des Mauersteins versetzt zu durch ein Mauerraster definierten Quermittelebenen anzuordnen, welche den Mauerstein Teilmauersteine teilen, die dem Mauerraster entsprechen. Hierdurch ist beim Aufbau einer Mauer mit in benachbarten Mauerlagen versetzt zueinander angeordneten Mauersteinen sichergestellt, dass der Vorsprung eines Mauersteins jeweils vollständig in die Nut eines aufliegenden Mauersteins eingreift und nicht gleichzeitig mit zwei aufliegenden Mauersteinen zusammenwirkt, die genau über dem Vorsprung des untern liegenden Mauersteins zusammenstoßen. Eine derartige Anordnung des Vorsprungs sichert insbesondere auch bei einer relativ kleinen Bemessung von Vorsprung und Nut ein effektives Zusammenwirken übereinander liegender Mauersteine.

Alternativ sieht die Erfindung vor, den Vorsprung auf die bzw. eine der durch ein Mauerraster definierten Quermittelebene bzw. Quermittelebenen auszurichten, welche den Mauerstein in dem Raster entsprechende Teilmauersteine teilt. Durch eine derartige Positionierung des Vorsprungs ist es möglich eine Mauer zu errichten, bei welcher, insbesondere bei einer relativ großen Dimensionierung von Vorsprung und Nut ein unten liegender Mauerstein mit seinem einen Vorsprung zwei darüber liegende Mauersteine sichert.

Weiterhin sieht die Erfindung vor, den Vorsprung und die Ausnehmung mit gleichem Abstand zu der Vorderseite und/oder Rückseite des Mauersteins anzuordnen. Hierdurch ist der Aufbau einer Mauer mit einer senkrechten Sichtseite möglich.

Erfindungsgemäß ist es vorgesehen die Ausnehmung an der Unterseite des Mauersteins durch wenigstens zwei Nuten auszubilden, welche parallel zueinander mit gleichbleibendem Abstand zu einer Vorderseite und/oder Rückseite des Mauersteins angeordnet sind. Dies ermöglicht den Aufbau von Mauern mit senkrechten Sichtseiten und den Aufbau von Mauern mit geneigten Sichtseiten, z. B. sogenannten Böschungsmauern, wobei bei beiden Mauertypen ein formschlüssiges Zusammenwirken übereinander liegender Mauersteine gewährleistet ist.

Die Erfindung sieht weiterhin vor, den Vorsprung kegelstumpfförmig oder halbkugelförmig oder zylindrisch auszubilden. Derartige Formgebungen lassen sich bei der Mauersteinerstellung aus Beton einfach verwirklichen.

Weiterhin ist es erfindungsgemäß vorgesehen, auf der Mantelfläche des Vorsprungs Rippen anzuordnen. Hierdurch ist das Verdrehen eines auf diesem Vorsprung aufliegenden Mauersteins erschwert und es erfolgt durch ein leichtes Verdrehen auch eine leichte Verkeilung, welche die Stabilität der Verbindung zwischen zwei zusammenwirkenden Mauersteinen erhöht.

Erfindungsgemäß weist der Mauerstein eine ebene Vorderseite und/oder Rückseite oder eine jeweils um eine horizontale und/oder vertikale Achse gewölbte Vorderseite und/oder Rückseite auf. Hierdurch können Mauersteine

Schließlich sieht die Erfindung eine Mauer vor, welche aus erfindungsgemäßen Mauersteinen aufgebaut ist.

Weitere Einzelheiten der Erfindung werden in der Zeichnung anhand von schematisch dargestellten Ausführungsbeisielen beschrieben.

Hierbei zeigt:
- Figur 1a - 1c:: verschiedene Ansichten eines Mauersteins;
- Figur 2a - 2c:: Draufsichten auf drei weitere Mauersteine mit einer Nut;
- Figur 2d:: einen Schnitt durch eine zweilagige Mauer aus Mauersteinen gemäß Figur 2b und 2c;
- Figur 3a - 3c:: Draufsichten auf weitere drei Mauersteine mit jeweils drei parallelen Nuten;
- Figur 3d:: einen Schnitt durch eine zweilagige Böschungsmauer aus Mauersteinen gemäß Figur 3b und 3c;
- Figur 4a - 4c:: verschiedene Ansichten einer Böschungsmauer aus erfindungsgemäßen Mauersteinen und Sondersteinen;
- Figur 5a, 5b:: zwei Draufsichten auf zwei jeweils abschnittsweise zweilagige Mauern;
- Figur 6:: eine Draufsicht auf eine Mauerlage eines Pfeilers;
- Figur 7a:: eine im Viertelversatz aufgemauerte Mauer aus Mauersteinen, welche jeweils einen mittig angeordneten Vorsprung aufweisen;
- Figur 7b:: einen Seitenansicht der in der Figur 7a dargestellten Mauer aus einer Pfeilrichtung VIIb;
- Figur 7c:: eine im Halbversatz aufgemauerte Mauer aus Mauersteinen, welche jeweils einen außermittig angeordneten Vorsprung aufweisen;
- Figur 8:: einen Mauerabschnitt einer aus bekannten Mauersteinen aufgemauerten Mauer und
- Figur 9a - 9b:: Draufsichten auf eine Mauer aus erfindungsgemäßen Mauersteinen in zwei Ausführungsvarianten.

In der Figur 1a ist ein Mauerstein 1 in perspektivischer Ansicht dargestellt. Der Mauerstein 1 weist eine Vorderseite 2, eine Rückseite 3, eine Oberseite 4, eine Unterseite 5 und Kontaktseiten 6, 7 auf. Auf der Oberseite 4 ist eine Erhebung 8 angeordnet, welche in Form eines rotationssymmetrischen Vorsprungs 9 als Halbkugel 10 ausgeführt ist. Der Mauerstein 1 ist als sogenannter Vollstein VS ausgebildet und wird zur Erstellung von Mauern im sogenannten Viertelversatz mit einem nicht dargestellten Viertelstein verwendet. Somit wird der Mauerstein 1 in einem Mauerraster MR versetzt, bei welchem eine Breite B1 des Mauersteins 1 vier Rasterbreiten RB entspricht. Durch das Mauerraster MR sind drei Quermittelebenen QE definiert, welche den Mauerstein 1 in vier gleich große Teilmauersteine TM1 bis TM4 teilen. Der rotationssymmetrische Vorsprung 9 wird von der mittleren Quermittelebene QE in zwei Viertelkugeln 10a, 10b geschnitten. Auf der Unterseite 5 des Mauersteins 1 ist eine Ausnehmung 11 angeordnet, welche als Nut 12 ausgebildet ist und in eine Längsrichtung x des Mauersteins 1 parallel zu der Vorderseite 2 bzw. der Rückseite 3 verläuft.

In der Figur 1b ist eine Seitenansicht aus einer Pfeilrichtung Ib auf den in der Figur 1 dargestellten Mauerstein 1 gezeigt. Der rotationssymmetrische Vorsprung 9 besitzt eine Hochachse HA welche die Nut 12 auf der Unterseite 3 des Mauersteins 1 im Querschnitt mittig schneidet. Entsprechend weisen der Vorsprung 9 und die Nut 12 dieselben Abstände a bzw. b zu der Vorderseite 2 bzw. der Rückseite 3 auf. Im vorliegenden Ausführungsbeispiel sind die Abstände a, b gleich groß. Unabhängig hiervon entspricht die Summe aus a und b einer Steintiefe T1.

In der Figur 1c ist schließlich eine Draufsicht auf den in der Figur 1 gezeigten Mauerstein 1 dargestellt. Der Verlauf der Nut 12 ist mit gestrichelten Linien angedeutet. In der Figur 1c sind nochmals die den Mauerstein 1 teilenden Quermittelebenen QE dargestellt, wobei die Hochachse HA des Vorsprungs 9 in der mittleren Quermittelebenen QE liegt.

In den Figuren 2a bis 2c sind Draufsichten auf drei weitere Mauersteine 13a, 13b und 13c dargestellt, welche im Gegensatz zu dem in den Figuren 1a bis 1c dargestellten Mauerstein jeweils eine durch einen Vorsprung 9 gebildete Erhebung 8 aufweisen, die außerhalb einer durch ein Mauerraster MR für einen Halbversatz definierten Quermittelebene QE liegt. Das an den Mauersteinen 13a, 13b, 13c dargestellte Mauerraster MR teilt die Mauersteine 13a, 13b, 13c mittig zu deren Breiten B13a, B13b, B13c in jeweils zwei etwa gleich große Teilmauersteine TM1 und TM2.

In der Figur 2d ist ein Schnitt durch eine Mauer M dargestellt, welche aus zwei Mauerlagen ML1 und ML2 zusammengesetzt ist. Die geschnittenen Mauersteine 13a, 13b wirken formschlüssig zusammen, wobei der Vorsprung 9 des Mauersteins 13b in eine Nut 12 des Mauersteins 13a eingreift.

Die Figuren 3a bis 3c zeigen drei weitere Mauersteine 14a, 14b, 14c. Bezüglich eines seitlichen Versatzes V einer als rotationssymmetrischer Vorsprung 9 ausgebildeten Erhebung 8 zu Quermittelebenen QE entsprechen die Mauerstein 14a, 14b, 14c den in den Figuren 2a bis 2c gezeigten Mauersteinen. Die Mauersteine 14a, 14b, 14c sind für das Versetzen im Halbversatz vorgesehen, bei welchem die Mauer seitlich in jeder zweiten Mauerlage durch einen hier nicht dargestellten Halbstein abgeschlossen wird. Der Versatz V entspricht hier etwa einem Durchmesser D9 des Vorsprungs 9. Im Unterschied zu den in den Figuren 2a bis 2c gezeigten Mauersteinen weisen die Mauersteine 14a, 14b, 14c an verdeckt liegenden Unterseiten jeweils eine Ausnehmung 11 auf, welche durch jeweils drei parallel zueinander verlaufende Nuten 12 ausgebildet ist. Hierdurch ist es möglich nicht nur freistehende, senkrechte Mauern (siehe Figur 2d) herzustellen, sondern Mauern M zu fertigen, welche als Böschungsmauern BM ausgeführt sind und stufenweise zurückweichende Mauerlagen ML1, ML2 aufweisen. Dies ist beispielhaft in der Figur 3d dargestellt. Die im Schnitt dargestellten Mauersteine 14a, 14b gehören zu Mauerlagen ML2 bzw. ML1, welche zusätzlich unterschiedliche Steinhöhen H14a bzw. H14b aufweisen.

In den Figuren 4a bis 4c ist eine weitere als Böschungsmauer BM ausgeführte Mauer M in unterschiedlichen Ansichten dargestellt. Sämtliche erfindungsgemäße Mauersteine 15 und Sondermauersteine SM dieser Böschungsmauer BM weisen an Unterseiten 5 jeweils eine Ausnehmung 11 auf, welche durch drei parallel zueinander verlaufende Nuten 12 gebildet ist. Die aus drei Lagen SL1, SL2, SL3 bestehende Böschungsmauer BM weist eine Neigung α von etwa 82° auf. In der Figur 4c, welche die Böschungsmauer BM in Draufsicht zeigt, sind Stufen ST1 und ST2 erkennbar, welche durch die gegenüber der Mauerlage ML1 bzw. ML2 zurückversetzen Mauerlagen ML2 bzw. ML3 entstehen.

In den Figuren 5a, 5b sind in Draufsicht zwei Mauern M dargestellt, welche abschnittsweise zweilagig aufgebaut sind und ausschließlich aus Mauersteinen 13a bestehen, wie sie aus der Figur 2a bereits bekannt sind. Die in der Figur 5a dargestellte Mauer M weist einen bogenförmigen Verlauf mit einem Mauerradius RM auf. Eine untere Mauerlage ML1 besteht aus fünf in Draufsicht trapezförmigen Mauersteinen 13a. Von einer über der ersten Mauerlage ML1 liegenden zweiten Mauerlage ML2 ist lediglich exemplarisch ein Mauerstein 13a dargestellt, welcher entsprechend einem Halbversatz auf zwei darunter liegende Mauersteine 13a aufgesetzt ist. Zur besseren Unterscheidbarkeit ist der Mauerstein 13a der oberen Mauerlage ML2 gesprenkelt dargestellt. Da die Vorsprünge 9 der in der Figur 5a dargestellten Mauersteine 13a jeweils mittig angeordnet sind, überdeckt der sich in der zweiten Mauerlage ML2 befindende Mauerstein 13a mit seiner Nut 12 zwei benachbarte Vorsprünge 9 jeweils zur Hälfte. Dies ist trifft auch auf die in der Figur 5b dargestellte gerade verlaufenden Mauer M zu. Hier liegen in einer unteren Mauerlage ML1 sechs Mauersteine 13a, welche abwechseln jeweils um 180° um eine Hochachse HA ihrer Vorsprünge 9 verdreht aneinandergereiht sind. In einer zweiten Mauerlage ML2 ist exemplarisch nur ein weiterer Mauerstein 13a dargestellt, welcher mit seiner Nut 12 ebenfalls zwei benachbarte Vorsprünge 9 der unteren Mauerlage ML1 zur Hälfte überdeckt. Durch die mittige Anordnung des Vorsprungs und die Wahl eines Halbversatzes ist es somit möglich auch bei Mauersteinen mit jeweils nur einem Vorsprung eine Mauer zu erstellen, bei welcher ein oberer Mauerstein mit seiner Nut jeweils die Vorsprünge zweier tiefer liegender Mauersteine etwa zur Hälfte übergreift. Grundsätzlich kann eine derartige Verbindung übereinander liegender Mauerlagen auch bei einer außermittigen Anordnung des Vorsprungs erreicht werden, wenn der Versatz der Mauersteine zueinander entsprechend gewählt wird.

In der Figur 6 ist eine Mauerlage ML1 eines Pfeilers P in Draufsicht dargestellt. Der Pfeiler P weist in der Draufsicht eine quadratische Grundfläche PG auf, welche in jeder Mauerlage ML1 durch vier viereckige Mauersteine 16 gebildet ist. Die Mauersteine 16 weisen jeweils eine Vorderseite 2 und eine Kontaktseite 7 auf, welche als Sichtseiten 17 dienen und in Draufsicht rechtwinklig zueinander verlaufen.

In der Figur 7a ist eine im Viertelversatz aufgemauerte Mauer M dargestellt, welche im Wesentlichen aus Mauersteinen 1 gebildet ist, wobei die Mauer M seitlich durch als Viertelsteine ausgebildet Ergänzungssteine ES komplettiert ist. Die Mauersteine 1 entsprechen im Wesentlichen dem in den Figuren 1a bis 1c beschriebenen Mauerstein und weisen jeweils einen auf der geometrischen Mitte einer Oberseite 4 angeordneten rotationssymmetrischen Vorsprung 9 mit einer Hochachse HA auf, welcher als Kegelstumpf ausgebildet ist. Die Hochachse HA liegt in der mittleren von drei durch ein Mauerraster MR definierten Quermittelebenen QE, welche jeden Mauerstein 1 in vier gleiche Teilmauersteine TM1 bis TM4 teilen. Durch den Viertelversatz wirkt jeder Vorsprung 9 eines unterhalb einer obersten Mauerlage ML4 liegende Vollstein VS mit einem Vollsteinen VS der nächst höheren Mauerlage ML2 bzw. ML3 bzw. ML4 zusammen und führt so zu einer Verzahnung, bei welcher auch eine Verdrehung eines oberen Mauersteins 1 zu einem unteren Mauerstein 1 um dessen Hochachse HA möglich ist.

In der Figur 7b ist eine Seitenansicht der in der Figur 7a dargestellten Mauer M aus einer Pfeilrichtung VIIb gezeigt. Die Seitenansicht lässt erkennen, wie Nuten 12 der Mauersteine 1 bzw. der Ergänzungssteine ES im Querschnitt auf die Vorsprünge 9 angepasst sind.

Die Figur 7c zeigt eine im Halbversatz aufgemauerte Mauer M, welche im Wesentlichen aus Mauersteinen 18 gebildet und durch als Halbsteine ausgebildet Ergänzungssteine ES komplettiert ist. Die Mauersteine 18 weisen Vorsprünge 9 auf, die im Gegensatz zu den in der Figur 7a gezeigten Mauersteinen jeweils außermittig angeordnet sind. Das heißt, eine Hochachse HA der rotationssymmetrischen Vorsprünge 9 liegt parallel versetzt zu einer Quermittelebene QE, welche jeden als Vollstein VS ausgeführten Mauerstein 18 in zwei gleiche Teilmauersteine TM1 und TM2 teilt. Hierdurch ist auch bei im Verhältnis zu dem Mauerstein 18 klein dimensionierten Vorsprüngen 9 ein sicherer formschlüssiger Zusammenhalt der Mauersteine 18 mittels der Vorsprünge 9 und Nuten 12 gewährleistet. Durch die außermittige Anordnung der Vorsprünge 9 bei im Halbversatz aufgemauerten Mauern M wird erreicht, dass Vorsprünge 9 nicht unterhalb senkrechter Stoßfugen 19 zu liegen kommen und hierdurch einen nur unzureichenden Formschluss herstellen.

In der Figur 8 ist ein Mauerabschnitt 100 einer Mauer 101 vereinfacht dargestellte, der aus Mauersteinen 102 aufgemauert ist wie sie aus der in der Beschreibungseinleitung genannten DE 90 15 196 U1 bekannt sind. Die Mauersteine 102 weisen an einer Oberseite 103 jeweils zwei Vorsprünge 104, 105 auf (zur Vereinfachung nur bei den Mauersteinen 102 einer unteren Mauerlage 109 dargestellt), welche mit einer Nut 106 eines in einer oberen Mauerlage 107 liegendenden Mauersteins 102 zusammenwirken (zur Vereinfachung ist die Nut bei den Mauersteinen der unteren Mauerlage 109 nicht dargestellt), wobei die Nut 106 jeweils an einer Unterseite 108 der Mauersteine 102 angeordnet ist. Diese Zweipunktverbindung bewirkt, dass der Mauersteine 102 aus der oberen Mauerlage 107 gegenüber den Mauersteinen 102 aus einer unteren Mauerlage 109 nicht verdrehbar ist, sondern ausschließlich in entgegengesetzte Pfeilrichtungen 110 bzw. 111 in Richtung der Nut 106 verschoben werden kann. Durch diese eingeschränkte Positionierbarkeit ist keine Verschiebbarkeit der Mauerlagen 107 und 109 gegeneinander möglich, ohne einen technisch nicht akzeptablen Aufbau der Mauer zu erzeugen.

In den Figuren 9a und 9b sind zwei Ausführungsvarianten von Mauern M mit einer unteren Mauerlage ML1 und einer oberen Mauerlage ML2 aus erfindungsgemäßen Mauersteinen 20 dargestellt, welche in Draufsicht trapezförmig sind und auf einer Oberseite 4 jeweils einen außermittig angeordneten Vorsprung 9 aufweisen und auf einer Unterseite jeweils eine in Längsrichtung verlaufende Nut 12 aufweisen (zur Vereinfachung der Darstellung sind die Vorsprünge 9 lediglich bei den Mauersteinen 20 der unteren Mauerlage ML 1 und die Nuten 12 lediglich bei den Mauersteinen 20 der oberen Mauerlage ML2 dargestellt). Im Vergleich der Figuren 9a und 9b ist erkennbar, dass die obere Mauerlage ML2 gegenüber der unteren Mauerlage ML1 um einen Verschiebeweg u versetzt bzw. gedreht auf der unteren Mauerlage ML1 angeordnet werden kann (siehe Figur 9a). Somit kann die Mauer M individuell an die jeweiligen Erfordernisse angepasst werden. Insbesondere ist es auch möglich mit den erfindungsgemäßen Mauersteinen Mauern zu errichten, welche einen Verlauf mit sich ändernden Radien aufweisen.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche. Insbesondere sieht die Erfindung auch vor, den erfindungsgemäßen Mauerstein in Draufsicht mit der Kontur eines Abschnitts eines Kreisrings auszubilden. Weiterhin ist die konkave bzw. konvexe Ausbildung von Kontaktflächen der Mauersteine vorgesehen.

### Bezugszeichenliste:

- 1: Mauerstein
- 2: Vorderseite
- 3: Rückseite
- 4: Oberseite
- 5: Unterseite
- 6, 7: Kontaktseite
- 8: Erhebung
- 9: rotationssymmetrischer Vorsprung
- 10: Halbkugel
- 10a, 10b: Viertelkugel
- 11: nutförmige Ausnehmung
- 12: Nut
- 13a, 13b, 13c: Mauerstein
- 14a, 14b, 14c: Mauerstein
- 15: Mauerstein
- 16: Viereckiger Mauerstein
- 17: Sichtseite
- 18: Mauerstein
- 19: senkrechte Stoßfuge
- 20: Mauerstein

- a, b: Abstand zwischen 12 und 2 bzw. 12 und 3
- x: Längsrichtung des Mauersteins
- B1: Breite von 1
- B13a: Breite von 13a
- B13b: Breite von 13b
- B13c: Breite von 13c
- BM: Böschungsmauer
- D9: Durchmesser von 9
- ES: Ergänzungsstein
- HA: Hochachse von 9
- H14a, H14b: Höhe von 14a bzw. 14b
- M: Mauer
- ML1 - ML4: Mauerlage
- MR: Mauerraster
- P: Pfeiler
- PG: Grundfläche von P
- QE: Quermittelebene
- RM: Mauerradius
- SM: Sondermauerstein
- ST1, ST2: Stufe
- TM1 - TM4: Teilmauerstein
- T1: Tiefe von 1
- V: Versatz zwischen QE und HA
- VS: Vollstein

- 100: Mauerabschnitt 100
- 101: Mauer
- 102: Mauersteinen
- 103: Oberseite
- 104: Vorsprung
- 105: Vorsprunge
- 106: Nut
- 107: Mauerlage
- 108: Unterseite 108
- 109: Mauerlage
- 110: Pfeilrichtungen
- 111: Pfeilrichtungen

## Patentansprüche

1. Mauerstein, insbesondere aus Beton zur Erstellung von Mauern (M, BM) und Pfeilern (P), wobei der Mauerstein an einer Oberseite (4) eine Erhebung (8) und an einer Unterseite (5) eine in eine Längsrichtung (x) des Mauersteins verlaufende Ausnehmung (11, 12) aufweist und aufeinanderliegende Mauersteine formschlüssig zusammenwirken, **dadurch gekennzeichnet, dass** die Erhebung (8) des Mauersteins (1; 13a; 13b, 13c; 14a, 14b, 14c; 15; 16; 18; 20) durch einen einzelnen rotationssymmetrischen Vorsprung (9) gebildet ist.

2. Mauerstein nach Anspruch 1, **dadurch gekennzeichnet, dass** der Vorsprung (9) versetzt zu einer oder mehreren durch ein Mauerraster (MR) definierten Quermittelebenen (QE) angeordnet ist, welche den Mauerstein (13a, 13b, 13c; 14a, 14b, 14c; 15; 16; 18; 20) in dem Mauerraster (MR) entsprechende Teilmauersteine (TM1, TM2) teilen.

3. Mauerstein nach Anspruch 1, **dadurch gekennzeichnet, dass** der Vorsprung (9) von der bzw. einer der Quermittelebenen (QE) geschnitten wird, welche den Mauerstein (1) entsprechend einem Mauerraster (MR) in Teilmauersteine (TM1, TM2, TM3, TM4) teilen.

4. Mauerstein nach einem der vorhergehenden Ansprüche, **dadurch gekennzeichnet, dass** der Vorsprung (9) und die Ausnehmung (11, 12) gleiche Abstände (a, b) zu der Vorderseite (2) und/oder Rückseite (3) des Mauersteins (1; 13a, 13b, 13c; 14a, 14b, 14c; 15; 16; 18; 20) aufweisen.

5. Mauerstein nach Anspruch 1, **dadurch gekennzeichnet, dass** die Ausnehmung (11) an der Unterseite (5) des Mauersteins (1; 13a, 13b, 13c; 14a, 14b, 14c; 15; 16; 18; 20) durch wenigstens zwei Nuten (12) gebildet ist, welche parallel zueinander mit gleichbleibendem.Abstand (a, b) zu der Vorderseite (2) und/oder der Rückseite (3) des Mauersteins (1; 13a, 13b, 13c; 14a, 14b, 14c; 15; 16; 18; 20) angeordnet sind.

6. Mauerstein nach einem der Ansprüche 1, 2, 3 oder 4, **dadurch gekennzeichnet, dass** der Vorsprung (9) kegelstumpfförmig, oder halbkugelförmig (10) oder zylindrisch ausgebildet ist.

7. Mauerstein nach einem der Ansprüche 1, 2, 3, 4 oder 6, **dadurch gekennzeichnet, dass** der Vorsprung (9) auf seiner Mantelfläche Rippen aufweist, welche ein Verdrehen in der Nut (12) erschweren.

8. Mauerstein nach einem der Ansprüch 4 oder 5, **dadurch gekennzeichnet, dass** die Vorderseite (2) und/oder die Rückseite (3) eben ausgebildet ist.

9. Mauerstein nach einem der Ansprüche 4 oder 5, **dadurch gekennzeichnet, dass** die Vorderseite (2) und/oder die Rückseite (3) jeweils um eine horizontale und/oder vertikale Achse gewölbt ist.

10. Mauer (M, BM) oder Pfeiler (P), **dadurch gekennzeichnet, dass** die Mauer (M, BM) bzw. der Pfeiler (P) in allen Mauersteinlagen (ML1, ML2, ML3, ML4) Mauersteine (1; 13a, 13b, 13c; 14a, 14b, 14c; 15; 16; 18; 20) gemäß einem der Ansprüche 1 bis 9 umfasst.

11. Mauer (M, BM) oder Pfeiler (P)nach Anspruch 10, **dadurch gekennzeichnet, dass** die Mauersteine (1; 13a, 13b, 13c; 14a, 14b, 14c; 15; 16; 18; 20) in aneinandergrenzenden Mauerlagen (ML1, ML2, ML3, ML4) versetzt zueinander angeordneten sind.

## Claims

1. Building block, in particular made of concrete for producing walls (M, BM) and pillars (P), wherein the building block has an elevation (8) on an upper side (4) and a recess (11, 12) extending in a longitudinal direction (x) of the building block on a lower side (5), and building blocks located on top of one another positively cooperate, **characterised in that** the elevation (8) of the building block (1; 13a, 13b, 13c; 14a, 14b, 14c; 15; 16; 18; 20) is formed by a single rotationally symmetrical projection (9).

2. Building block according to claim 1, **characterised in that** the projection (9) is arranged offset with respect to one or more transverse centre planes (QE), which are defined by a wall grid (MR) and which divide the building block (13a, 13b, 13c; 14a, 14b, 14c; 15; 16; 18; 20) into part building blocks (TM1, TM2) corresponding to the wall grid (MR).

3. Building block according to claim 1, **characterised in that** the projection (9) is intersected by the or one of the transverse centre planes (QE), which divide the building block (1) in accordance with a wall grid (MR) into part building blocks (TM1, TM2, TM3, TM4).

4. Building block according to any one of the preceding claims, **characterised in that** the projection (9) and the recess (11, 12) have the same spacings (a, b) from the front side (2) and/or rear side (3) of the building block (1; 13a, 13b, 13c; 14a, 14b, 14c; 15; 16; 18; 20).

5. Building block according to claim 1, **characterised in that** the recess (11) on the lower side (5) of the building block (1; 13a, 13b, 13c; 14a, 14b, 14c; 15; 16; 18; 20)is formed by at least two grooves (12), which are arranged parallel to one another with the spacing (a, b) remaining the same from the front side (2) and/or the rear side (3) of the building block (1; 13a, 13b, 13c; 14a, 14b, 14c; 15; 16; 18; 20).

6. Building block according to any one of claims 1, 2, 3 or 4, **characterised in that** the projection (9) is truncated coneshaped, or hemispherical (10) or cylindrical.

7. Building block according to any one of claims 1, 2, 3, 4 or 6, **characterised in that** on its lateral surface, the projection (9) has ribs, which make a rotation in the groove (12) difficult.

8. Building block according to either of claims 4 or 5, **characterised in that** the front side (2) and/or the rear side (3) is level.

9. Building block according to either of claims 4 or 5, **characterised in that** the front side (2) and/or the rear side (3) is in each case curved about a horizontal and/or vertical axis.

10. Wall (M, BM) or pillar (P), **characterised in that** the wall (M, BM) or the pillar (P) comprises, in all the building block layers (ML1, ML2, ML3, ML4), building blocks (1; 13a, 13b, 13c; 14a, 14b, 14c; 15; 16; 18; 20) according to any one of claims 1 to 9.

11. Wall (M, BM) or pillar (P) according to claim 10, **characterised in that** the building blocks (1; 13a, 13b, 13c; 14a, 14b, 14c; 15; 16; 18; 20) are arranged offset with respect to one another in mutually adjoining wall layers (ML1, ML2, ML3, ML4).

## Revendications

1. Bloc de construction, notamment en béton pour réaliser des murs (M, BM) et des piliers (P),
le côté supérieur (4) du bloc comportant un bossage (8) et son côté inférieur (5) comportant une cavité (11, 12) s'étendant dans la direction longitudinale (x) du bloc, et
les blocs superposés coopérant par une liaison par la forme,
bloc **caractérisé en ce que**
le bossage (8) du bloc (1, 13a, 13b, 13c, 14a, 14b, 14c, 15, 16, 18, 20) est constitué par une unique saillie (9) à symétrie de rotation.

2. Bloc de construction selon la revendication 1,
**caractérisé en ce que**
la partie en saillie (9) est décalée par rapport à un ou plusieurs plans médians transversaux (QE) définis par une trame de mur (MR), et qui divisent le bloc (13a, 13b, 13c, 14a, 14b, 14c, 15, 16, 18, 20), en des parties de bloc (TM1, TM2) selon la trame de mur (MR).

3. Bloc de construction selon la revendication 1,
**caractérisé en ce que**
la partie en saillie (9) est coupée par le ou un plan médian transversal (QE) qui divise le bloc (1) suivant une trame de mur (MR) en des parties de bloc (TM1, TM2, TM3, TM4).

4. Bloc de construction selon l'une des revendications précédentes,
**caractérisé en ce que**
la partie en saillie (9) et la cavité (11, 12) sont à la même distance (a, b) de la face avant (2) et/ou de la face arrière (3) du bloc de construction (1, 13a, 13b, 13c, 14a, 14b, 14c, 15, 16, 18, 20).

5. Bloc de construction selon la revendication 1,
**caractérisé en ce que**
la cavité (11) du côté inférieur (5) du bloc de construction (1, 13a, 13b, 13c, 14a, 14b, 14c, 15, 16, 18, 20), est formée par au moins deux rainures (12) parallèles entre elles et à la même distance (a, b) de la face avant (2) et/ou de la face arrière (3) du bloc de construction (1, 13a, 13b, 13c, 14a, 14b, 14c, 15, 16, 18, 20).

6. Bloc de construction selon l'une des revendications 1, 2, 3 ou 4,
**caractérisé en ce que**
la partie en saillie (9) a une forme tronconique, une forme hémisphérique (10) ou une forme cylindrique.

7. Bloc de construction selon l'une des revendications 1, 2, 3, 4 ou 6,
**caractérisé en ce que**
la partie en saillie (9) comporte une surface enveloppe avec des nervures qui rendent difficile la rotation dans la rainure (12).

8. Bloc de construction selon l'une des revendications 4 ou 5,
**caractérisé en ce que**
la face avant (2) et/ou la face arrière (3) sont planes.

9. Bloc de construction selon l'une des revendications 4 ou 5,
**caractérisé en ce que**
la face avant (2) et/ou la face arrière (3) sont bombées chacune autour d'un axe horizontal et/ou vertical.

10. Mur (M, BM) ou pilier (P),
**caractérisés en ce qu'**ils
comportent dans toutes les couches de maçonnerie (ML1, ML2, ML3, ML4) des blocs de construction (1, 13a, 13b, 13c, 14a, 14b, 14c, 15, 16, 18, 20) selon l'une des revendications 1 à 9.

11. Mur (M, BM) ou pilier (P) selon la revendication 10,
**caractérisés en ce que**
les blocs de construction (1, 13a, 13b, 13c, 14a, 14b, 14c, 15, 16, 18, 20) des couches de maçonnerie, adjacentes (ML1, ML2, ML3, ML4), sont décalés.
